# EUROPÄISCHE PATENTSCHRIFT

(11) **EP 1 959 038 B1**
(45) Veröffentlichungstag und Bekanntmachung des Hinweises auf die Patenterteilung: **14.04.2010**
(21) Anmeldenummer: 07003212.3
(22) Anmeldetag: 15.02.2007
(51) Int. Cl.: D01G 25/00

(54) **Vorrichtung zum Legen eines Vlieses**
Device for laying a fleece
Dispositif destiné à la pose d'un voile

(43) Veröffentlichungstag der Anmeldung: 20.08.2008
(73) Patentinhaber: Oskar Dilo Maschinenfabrik KG, 69412 Eberbach (DE)
(72) Erfinder: Dilo, Johann P., Dipl.-Ing., 69412 Eberbach (DE); Leger, Joachim, Dr.-Ing., 69412 Eberbach (DE)
(74) Vertreter: Wächter, Jochen

(56) Entgegenhaltungen:
- EP-A- 1 367 166
- EP-A- 1 717 357
- EP-A1- 0 517 563
- EP-A1- 0 865 521

## Beschreibung

Die vorliegende Erfindung bezieht sich auf eine Vorrichtung zum Legen eines Vlieses aus einer Florbahn, enthaltend einen quer zu einem Abliefertransportband oberhalb desselben beweglichen Legewagen und einen Oberwagen sowie mehrere Flortransportbänder zum Transport der Florbahn über den Oberwagen und den Legewagen in einen am Legewagen ausgebildeten Ablegespalt zur Ablage der Florbahn auf dem Abliefertransportband. Eine Vorrichtung dieser Art ist aus der EP 0 865 521 B1 bekannt.

In der vorgenannten Druckschrift ist ein Vliesleger beschrieben, bei dem die Floraufnahme einen Bandeinlauf der Transport- und Legebänder (nachfolgend Flortransportbänder) aufweist, der eine schräg abwärts geneigte Einlaufstrecke mit zwei benachbart laufenden Bandabschnitten der Flortransportbänder aufweist. Die am Eintritt in den Bandeinlauf zusammengeführten Bandabschnitte bilden einen an die Flordicke angepassten schmalen Einlaufschlitz und laufen in der Einlaufstrecke im Wesentlichen parallel oder im spitzen Winkel zueinander und so nahe beieinander, dass sie den Flor in der Einlaufstrecke beidseitig führen oder abdecken. Bei diesem Vliesleger sind beide Flortransportbänder durch den Oberwagen und durch den Legewagen hindurchgeführt.

Auch die US 6 195 844 B1, die EP 0 517 563 B2, die US 3 877 628, die EP 0 517 568 B1, die WO 2004/013390 A1, die EP 0 659 220 B1 und die EP 1 010 786 B1 zeigen Vliesleger, in denen beide, die Florbahn in den Ablegespalt am Legewagen transportierenden und auf dem Abliefertransportband ablegenden Bänder sowohl durch den Oberwagen als auch durch den Legewagen hindurchgeführt sind. Die vorgenannten Druckschriften sind nur eine Auswahl aus einer größeren Vielzahl Druckschriften, die Vliesleger gleicher Bandführung zeigen.

Die vorbekannten Konstruktionen weisen einer relativ komplizierten Verlauf ihrer Flortransportbänder auf, insbesondere am Oberwagen, wo das eine der die Florbahn abstützenden Flortransportbänder eine die Einlaufstrecke an ihrem unteren Ende begrenzende Umlenkwalze um mehr als 90° umschlingt. Die Anordnung wird zusätzlich dadurch noch komplizierter, dass das zweite Flortransportband ebenfalls durch den Oberwagen hindurch geführt ist, bei der Konstruktion nach EP 0 865 521 B1 sogar derart, dass es das erste Flortransportband band im Bereich einer schräg nach unten gerichteten Einlaufstrecke in engem Abstand begleitet. All diesen bekannten Konstruktionen ist außerdem gemeinsam, dass das die Florbahn vom Eingang des Vlieslegers heranführende Flortransportband nach dem Verlassen des Ablegespalts am Legewagen in engem Abstand zum Abliefertransportband verläuft oder sogar das auf diesem abgelegte Vlies berührt, was für dieses nachteilige Folgen haben kann, wenn das Flortransportband eine wegen seiner ihm zugedachten Transportfunktion gewisse Oberflächenrauhigkeit besitzt.

Die Anmelderin hat daher in der europäischen Patentanmeldung 06 002 075.7, jetzt EP 1 816 243 A1, bereits einen Vliesleger mit zwei quer zu einem Abliefertransportband beweglichen Hauptwagen vorgeschlagen, bei dem das die Florbahn vom Eingang des Vlieslegers und durch einen schräg abwärts geführten Floreinlauf heranführende Flortransportband zwar durch den Oberwagen, nicht aber auch durch den Legewagen verläuft, sondern oberhalb desselben an diesem vorbei geführt ist. Im Bereich zwischen dem Oberwagen und dem Legewagen dient dieses Flortransportband dem Abdecken der Florbahn auf dem oberen Trum eines gesonderten Florführungsbandes, das durch den Legewagen verläuft und dort um 180° umgewendet wird und dessen unteres Trum dann das auf dem Abliefertransportband gebildete Vlies abdeckt. Dieses gesonderte Florführungsband, besser gesagt erstes Abdeckband, ist ein Endlosband und wird durch einen mit dem Legewagen beweglichen Spannwagen gespannt. Ein weiteres endloses Abdeckband läuft ebenfalls durch den Legewagen, wird dort um 180° umgewendet, spiegelbildlich zum vorerwähnten ersten Abdeckband und dient allein dem Abdecken des gelegten Vlieses auf der anderen Seite des Legewagens. Es wird durch denselben Spannwagen hindurch geführt, wie das erste Florführungsband.

Weil das die Florbahn heranführende und sie zwischen dem Oberwagen und dem Legewagen abdeckende Flortransportband auf der Florbahn nur lose aufliegt und an dem Legewagen vorbeiläuft, ist bei sehr großen Arbeitsgeschwindigkeiten nicht sichergestellt, dass die Florbahn in den Ablegespalt zwischen den beiden von den Abdeckbändem umschlungenen Umlenkwalzen im Legewagen hineingezogen wird. Außerdem ist der Klemmdruck zwischen den beiden den Flor zwischen Oberwagen und Legewagen sandwichartig einschließenden Bändern nicht besonders konstant und mitunter nicht groß genug, und bei großen Weglängen des Legewagens kann es auch zu einem Flattern des Bandes mit dadurch hervorgerufenen Verblasungseffekten kommen.

Der Erfindung liegt die Aufgabe zugrunde, eine Vorrichtung der eingangs genannten Art anzugeben, die eine einfachere und dennoch zuverlässige Führung der an Florbahntransport und Florablage beteiligten Bänder aufweist. Diese Aufgabe wird durch einen Vliesleger gelöst, dessen Merkmale im Anspruch 1 angegeben sind. Vorteilhafte Weiterbindungen der Erfindung sind Gegenstand der abhängigen Ansprüche.

Die Lösung der der Erfindung zugrunde liegenden Aufgabe zeichnet sich u.a. dadurch aus, dass nur eines der florführenden Bänder, nämlich das die Florbahn vom Eingang des Vlieslegers heranführende Flortransportband, durch beide Hauptwagen des Vlieslegers hindurch geführt ist, nämlich durch den Oberwagen und den Legewagen. Dieses Flortransportband verlässt den Legewagen aber nicht durch den Ablegespalt, sondern zweigt von der Florbahn ab, bevor diese in den Ablegespalt einläuft, und wird seitlich aus dem Legewagen oberhalb des Ablegespalts herausgeführt. Für das Abdecken des gelegten Vlieses sind zwei gesonderte endlose Bänder vorgesehen, die zwei sich im Legewagen horizontal gegenüberliegende Umlenkwalzenanordnungen um jeweils 180° umschlingen und zu einem gemeinsamen Spannwagen geführt sind, der zusammen mit dem Legewagen beweglich ist und wo sie zwei sich gegenliegende Spannwalzen wiederum um jeweils 180° umschlingen. Das erste dieser Abdeckbänder begleitet mit einem oberen Trum das Flortransportband zwischen dem Oberwagen und dem Legewagen und deckt mit einem unteren Trum das gelegte Vlies auf dem Abliefertransportband ab.

Um sicherzustellen, dass der Flor in den Ablegespalt hineintransportiert wird, ist gemäß einer weiteren Besonderheit der vorliegenden Erfindung von der Umlenkwalzenanordnung des zweiten Abdeckbandes zusammen mit diesem im Legewagen eine sich senkrecht erstreckende Prallfläche gebildet, die dort von dem zweiten Abdeckband aufgespannt wird, das im Legewagen über zwei in vertikalem Abstand angeordnete Umlenkwalzen geführt ist. Auf diese Prallfläche zielt die Transportrichtung der in den Legewagen einlaufenden Florbahn. Aus diesem Grunde ist es auch nicht mehr möglich, das Flortransportband am Legewagen vorbei zu führen, sondern es ist in den Legewagen hinein und direkt auf diese Prallfläche hin geführt. Das Flortransportband wird daher im Legewagen kurz vor den Prallfläche von einer Umlenkwalze nach oben abgelenkt und anschließend mittels einer weiteren Umlenkwalzer über das obere Trum des zweiten Abdeckbandes hinweg und später zum Eingangsbereich des Vlieslegers zurück geführt.

Das Flortransportband wird also im Legewagen über zwei in unterschiedlichen Höhen gelagerte Umlenkwalzen geführt, die von dem Flortransportband um jeweils etwa 90° oder etwas weniger umschlungen werden. Da das Flortransportband den Legewagen in einer Höhenlage verlässt, die höher gelegen ist, als das obere Trum des zweiten Abdeckbandes, können sich diese Bänder nicht berühren und kann es dadurch nicht zu Reibungseffekten zwischen ihnen kommen. Dieses ist ebenfalls ein wesentlicher Aspekt der Erfindung.

Gemäß einer vorteilhaften Variante kann das Flortransportband ein Siebband sein, da das Flortransportband einzig Transportfunktion übernimmt, nicht aber auch zugleich Abdeckband ist. Die Ableitung von Luft aus dem Flor beim Andrücken des Flors auf das obere Trum des ersten Abdeckbandes wird dadurch begünstigt. Das Abdeckband kann daher ideal glatt sein. Es kann aber auch mit einer Oberflächenstruktur versehen sein, die zwischen der Florbahn und dem Band quasi einen Formschluss herstellt, der den Schlupf und das undefinierte Gleiten der Florbahn mit Relativbewegungen zwischen Band und Florbahn wie ein Siebband vermeidet, aber preisgünstiger als ein Siebband ist.

Es ist gemäß einer weiteren vorteilhaften Weiterbildung der Erfindung vorgesehen, im Oberwagen auf der der Florauflagefläche des als Siebband ausgebildeten Flortransportbandes abgewandten Seite eine Saugeinrichtung anzuordnen, die einen Unterdruck an dem Siebband erzeugt, der hilft, die Florbahn auf dem Siebband zu halten.

Der für die beiden Abdeckbänder gemeinsame Spannwagen ist vorzugsweise zur Platzersparnis unterhalb des Abliefertransportbandes angeordnet und läuft daher in zur Bewegung des Legewagens entgegengesetzter Richtung. Die Abdeckbänder sind vorzugsweise glatt, um das gelegte Vlies bei Berührung nicht zu stören.

Die Erfindung wird nachfolgend unter Bezugnahme auf eine in den Zeichnungen dargestellte Ausführungsform näher erläutert. Es zeigt:
Fig. 1 eine schematische Ansicht einer Ausführungsform der Erfindung, und
Fig. 2 eine schematische Ansicht der Einzelheit "X" von Fig. 1.

In den vorgenannten Zeichnungen sind nur die für die Erläuterung der Erfindung wesentlichen Teile dargestellt, um die Zeichnungen nicht mit überflüssigen Details zu beladen. So sind insbesondere ein Maschinengestell und die Schienen, auf denen die beweglichen Wagen im Maschinengestell verschiebbar geführt sind, nicht dargestellt.

Fig. 1 zeigt eine schematische Ansicht einer Ausführungsform der Erfindung in einer in Bezug auf das Abliefertransportband stirnseitigen Ansicht. Man erkennt in Fig. 1 ein durch ein Rechteck symbolisch dargestelltes, endlos umlaufendes Abliefertransportband 1, das dazu bestimmt ist, ein gelegtes Vlies in einer senkrecht zur Zeichnungsebene verlaufenden Transportrichtung abzutransportieren. Auf dem Abliefertransportband 1 liegt ein soeben gelegter Anfangsabschnitt einer Florbahn 2. Über dem Abliefertransportband 1 ist ein Legewagen 3 auf Schienen (nicht dargestellt) hin und her verfahrbar. In dem Legewagen 3 sind gemäß den Fig. 1 und 2 fünf Umlenkwalzen frei drehbar gelagert. Eine erste Umlenkwalze 4 ist von einem ersten Abdeckband 5 teilumschlungen, das ein unteres Trum 5u aufweist, das gemäß Fig. 1 über dem Abliefertransportband 1 zu einer angetriebenen Umlenkwalze 6, über eine weitere ortsfeste Umlenkwalze 7 und zu einer Umlenkwalze 8 verläuft, die in einem ersten Spannwagen 9 drehbar gelagert ist, der unterhalb des Abliefertransportbandes 1 quer zu diesem auf Schienen (nicht dargestellt) verfahrbar ist. Von der im Spannwagen 9 gelagerten Umlenkwalze 8 verläuft das genannte Abdeckband 5 über zwei weitere ortsfeste Umlenkwalzen 10 bzw. 11 zurück zum Legewagen 3. Die angetriebene Umlenkwalze 7 ist mit einem Motor (nicht dargestellt) gekoppelt und ist dazu bestimmt, das erste Abdeckband 5 in unterschiedlichen Richtungen anzutreiben.

In ähnlicher Weise sind eine zweite und eine dritte Umlenkwalze 12a und 12b, die im Spannwagen 3 drehbar gelagert sind, von einem zweiten Abdeckband 13 teilumschlungen, das über eine angetriebene Umlenkwalze 14 und einer ortsfesten Umlenkwalze 15 zu einer im ersten Spannwagen 9 gelagerten Umlenkwalze 16 geführt ist, die von dem zweiten Abdeckband 13 teilumschlungen wird, von wo aus das zweite Abdeckband 13 über weitere ortsfeste Umlenkwalzen 17 und 18 zum Legewagen 3 zurückläuft. Die zweiten und dritten Umlenkwalzen 12a und 12b sind in einem solchen Abstand übereinander angeordnet, dass der sich zwischen ihnen erstreckende Abschnitt des zweiten Abdeckbandes 13 eine Prallfläche 13p bildet, auf die hin der zwischen dem oberen Trum 50 des ersten Abdeckbandes 5 und dem ihm benachbarten Flortransportband 26 gebildete Spalt zielt, in dem die Florbahn 2 sandwichartig eingeschlossen ist.

Das zweite Abdeckband 13 weist ein unteres Trum 13u auf, das in dichtem Abstand über dem Abliefertransportband 1 verläuft. Die angetriebene Umlenkwalze 14 ist mit einem Motor (nicht dargestellt) gekoppelt und ist dazu bestimmt, das zweite Abdeckband 13 in unterschiedlichen Richtungen anzutreiben.

In Fig. 1 ist ein relativ großer Abstand zwischen den unteren Trums 5u bzw. 13u und dem Abliefertransportband 1 dargestellt. Dieses soll nur die Übersicht etwas erleichtern. In der Praxis herrscht zwischen diesen Abdeckbändern und dem auf dem Abliefertransportband 1 abgelegten Vlies nämlich ein sehr geringer Abstand oder berühren die Abdeckbänder das gelegte Vlies sogar, denn sie sollen es gegen aerodynamische Einflüsse schützen, die von der Bewegung des Legewagens ausgehen. Dieses Berühren kann auch eine leichte Pressung sein, wobei der Anpressdruck vorzugsweise durch Höhenverstellung des Abliefertransportbandes eingestellt wird. Daher sind die Abdeckbänder 5 und 13 an ihrer dem gelegten Vlies zugewandten Seite vorzugsweise glatt.

Am Legewagen 3 ist eine Kette oder ein Zahnriemen 19 angebracht, der über ein mit einem Motor (nicht dargestellt) verbundenen Antriebszahnrad 20 und mehrere Umlenkräder 21 läuft. Mit Hilfe dieser Antriebseinrichtung lässt sich der Legewagen 3 oberhalb des Abliefertransportbandes 1 quer zu dessen Transportrichtung hin und her verfahren.

In einer gegenüber dem Höhenniveau des Legewagens 3 erhöhten Lage ist in dem Maschinengestell ein Oberwagen 22 quer zur Transportrichtung des Abliefertransportbandes 1 auf Schienen (nicht dargestellt) verfahrbar gelagert. Der Oberwagen 22 hat eine obere Umlenkwalze 23 und eine untere Umlenkwalze 24, die seitlich gegeneinander versetzt sind. Über diese beiden Walzen 23 und 24 läuft ein über eine im Maschinengestell ortsfest gelagerte Umlenk- oder Stützwalze 25 abgestütztes Flortransportband 26, das die von einem Florerzeuger (nicht dargestellt) abgegebene Florbahn 2 vom Eingang des Vlieslegers heranführt. In dem Bereich, der von den beiden Umlenkwalzen 23 und 24 im Oberwagen 22 begrenzt wird, verläuft das Flortransportband 26 schräg abwärts geneigt. Von der unteren Umlenkwalze 24 im Oberwagen 22 ausgehend verläuft das Flortransportband 26 parallel zu dem oberen Trum 50 des ersten Abdeckbandes 5 in den Legewagen 3 hinein. Dort ist oberhalb der ersten Umlenkwalze 4 eine vierte Umlenkwalze 27 gelagert, die das Flortransportband um 90° oder etwas weniger nach oben ablenkt und somit von der Florbahn abhebt. Oberhalb der zweiten und dritten Umlenkwalzen 12a, 12b des Legewagens 3 ist eine fünfte Umlenkwalze 28 gelagert, die von dem Flortransportband im gleichen Bogen umschlungen ist, wie die vierte Umlenkwalze, jedoch in entgegen gesetzter Richtung.

Das Flortransportband 26 verlässt den Legewagen 3 oberhalb des oberen Trums 130 des zweiten Abdeckbandes und im Abstand zu diesem, umschlingt eine im Maschinengestell ortfest gelagerte Antriebswalze und läuft von dort über eine in einem zweiten Spannwagen 30 gelagerte Spannwalze 31, um dann über mehrere im Maschinengestell ortsfest gelagerte Umlenkwalzen zum Eingang des Vlieslegers zu gelangen.

Der Oberwagen 22 und der zweite Spannwagen 30 sind über eine Kette oder einen Zahnriemen 32 miteinander verbunden, die bzw. der über ein mit einem Motor (nicht dargestellt) verbundenes Antriebszahnrad 33 und ein Umlenkrad 34 die im Maschinengestell gelagert sind, läuft. Ferner erkennt man in Fig. 1 ein schräg nach oben verlaufendes Zuführband 35, das die zu legende Florbahn 2 dem Flortransportband 26 zuführt.

In dem Bereich zwischen der unteren Umlenkwalze 24 des Oberwagens 22 und der ersten Umlenkwalze 4 des Legewagens 3 sind das Flortransportband 26 und das obere Trum 50 des ersten Abdeckbandes 5 parallel zueinander in engem Abstand geführt, so dass eine vom Flortransportband 26 herangeführte Florbahn 2 in dem genannten Bereich zwischen dem Oberwagen 22 und dem Legewagen 3 vom Flortransportband 26 und dem oberen Trum 50 des ersten Abdeckbandes 5 sandwichartig eingeschlossen ist. Dabei ist die Florbahn 2 von dem genannten Abdeckband 5 abgestützt, das in diesem Bereich dennoch keine Antriebsfunktion an der von ihm abgestützten Florbahn zu übernehmen braucht, da hierfür das Flortransportband 26 bestimmt und in der Lage ist.

Wenn das Flortransportband 26 ein Siebband ist, dann ist, wie im Beispiel gezeigt, im Oberwagen 22 vorteilhafterweise eine Saugeinrichtung 36 vorgesehen, wie in der Zeichnung schematisch angedeutet, die dem Flortransportband 26 im Bereich der Einlaufstrecke auf der der Florauflagefläche abgewandten Seite gegenübersteht. Im Betrieb hilft ein von der Saugeinrichtung 36 aufgebauter Unterdruck, die Florbahn 2 auf dem ersten Flortransportband 26 zu halten. Die Verwendung eines Siebbandes als Flortransportband 26 ist besonders vorteilhaft, da es mit seiner Hilfe möglich ist, in dem Bereich zwischen dem Oberwagen 22 und dem Legewagen 3, wo zwei Bänder parallel geführt sind und die Florbahn 2 sandwichartig zwischen sich einschließen, die Luft aus der Florbahn 2 herauszupressen, ohne dass Fasern seitlich verblasen werden und die Faserorientierung durch die abströmende Luft gestört wird.

Man erkennt in der Zeichnung, dass im Betrieb, wenn der Legewagen 3 eine über dem Abliefertransportband 1 hin- und hergehende Bewegung ausführt, der erste Spannwagen 9 eine gegenläufige Bewegung ausführt, weil die Schleifenlängen der Abdeckbänder 5 und 13 konstant sind. Weiterhin führen der Oberwagen 22 und sein zugehöriger zweiter Spannwagen 30 im Betrieb eine zueinander gegenläufige Bewegung aus, weil sie durch die Kette oder den Zahnriemen 32 kraftschlüssig miteinander verbunden sind. Der zweite Spannwagen 30 ist notwendig, um die Schleifenlänge des Flortransportbandes 26 konstant zu halten.

Die Kinematik von Oberwagen 22 und Legewagen 3 entspricht vollkommen derjenigen, die in EP 0 865 521 B1 beschrieben ist. Dabei sind die Bewegungen von Legewagen 3 und Oberwagen 22 so aufeinander abgestimmt, dass bei Zuführung der Florbahn 2 über das Zuführband 35 mit gleichförmiger Geschwindigkeit eine gesteuerte Ablage der Florbahn 2 ohne Streckungen oder Stauchungen innerhalb des dargestellten Vlieslegers auf dem Abliefertransportband 1 stattfinden kann. Dabei wird auch der Tatsache Rechnung getragen, dass der Legewagen 3 im Bereich seiner Bewegungsumkehrstellung bis zum Stillstand abgebremst und wieder beschleunigt werden muss. Wird die Florbahn 2 mit schwankender Geschwindigkeit zugeführt, etwa weil vor dem Zuführband 35 ein zyklisch arbeitendes Streckwerk angeordnet ist, das eine wechselnde Dicke in der Florbahn zum Zwecke der Erzielung einer Querprofilierung des gelegten Vlieses erzeugt, kann mit Hilfe einer voneinander unabhängigen Steuerung der Bewegung von Oberwagen 22 und Legewagen 3 in bekannter Weise eine Florbahnpufferung innerhalb des Vlieslegers vorgenommen werden. In diesem Falle ist der Pufferung, die für den Ausgleich der schwankenden Legewagengeschwindigkeit erforderlich ist, eine zweite Pufferung überlagert, die für den Ausgleich der schwankenden Floreinlaufgeschwindigkeit erforderlich ist. Abhängig von der Abstimmung der Zeitlage der Streckvorgänge mit derjenigen der Legewagenbewegung können diese Pufferungen ggf. einander gegenphasig sein, sich also gegenseitig ganz oder teilweise aufheben

Normalerweise sind die Antriebe der Abdeckbänder mittels der Antriebswalzen 6 und 14 so gesteuert, dass das in Bewegungsrichtung des Legewagens 3 hinten liegende Abdeckband sich einfach nur auf das gelegte Vlies legt und sich diesem gegenüber nicht bewegt, während das in Bewegungsrichtung des Legewagens 3 vorn liegende Abdeckband sich mit gegenüber der Bewegungsgeschwindigkeit des Legewagens 3 doppelten Geschwindigkeit nach vorn bewegt.

Man erkennt in Fig. 1 sehr deutlich, dass von den dargestellten Abdeckbändern 5 und 13 keines durch den Oberwagen 22 hindurchgeführt ist. Dennoch nimmt eines dieser Abdeckbänder, nämlich das erste Abdeckband 5, mit seinem oberen Trum 50 im Bereich zwischen dem Oberwagen 22 und dem Legewagen 3 am Flortransport teil, ähnlich wie im Stand der Technik. Die Führung der Bänder im erfindungsgemäßen Vliesleger ist jedoch gegenüber dem Stand der Technik sehr vereinfacht, was auch den Austausch dieser Bänder erleichtert.

Die Abdeckbänder 5 und 13 bilden an der Stelle, wo sie im Legewagen 3 von ihren Umlenkwalzen 4 und 12a umgelenkt werden, einen Spalt aus, der eingangs als Ablegespalt bezeichnet ist. Im Betrieb des Vlieslegers ist das erste Abdeckband 5 so angetrieben, dass sein oberes Trum 50 der Bewegung des Flortransportbandes 26 folgt, weil beide Bänder die Florbahn 2 auf ihrem Weg zwischen dem Oberwagen 22 und dem Legewagen 3 zwischen sich einschließen. Damit es in dem Ablegespalt nicht zu Scherkräften an der Florbahn 2 durch Reibung an den Abdeckbändern kommt, die den Abgabespalt begrenzen, ist das erste Abdeckband 5 vorzugsweise so angetrieben, dass die Umfangsgeschwindigkeit der ersten Umlenkwalze 4 im Legewagen 3 genau so groß ist, wie die Umfangsgeschwindigkeit der zweiten Umlenkwalze 12a, die aber entgegengesetzten Drehsinn hat.

Fig. 2 zeigt als Einzelheit "X" aus Fig. 2 in vergrößertem Maßstab die Führung der Bänder 5, 13 und 26 und der abzulegenden Florbahn 2 im Legewagen 3. Einlaufend in den Legewagen 3 sind das Flortransportband 26 und das erste Abdeckband 5 einander parallel geführt, so dass sie die Florbahn 2 zwischen sich einschließen. Das erste Abdeckband 5 umschlingt die erste Umlenkwalze 4 im Legewagen um 180° und nimmt dabei die abzulegende Florbahn in den Ablegespalt zwischen der ersten Umlenkwalze 4 und der zweiten Umlenkwalze 12a mit. Das zweite Abdeckband 13 umschlingt die zweite Umlenkwalze 12a und die oberhalb derselben im Legewagen 3 gelagerte dritte Umlenkwalze 12b um zusammen 180°. Man sieht deutlich, dass von dem zweiten Abdeckband 13 zwischen den beiden Umlenkwalzen 12a und 12b eine Prallfläche 13p aufgespannt wird, auf die genau die Florbahn 2 zielt, die von den beiden Bändern 5 und 26 herangeführt wird. Wenn der innere Halt der Florbahn 2 und die Haftreibung derselben an dem Abdeckband 5 nicht ausreichen sollte, die Florbahn 2 den Bogen um die erste Umlenkwalze 4 einwandfrei verfolgen zu lassen, so dass es zu einem Abheben von dem Abdeckband 5 kommt, stellt das sich in Richtung des Ablegespalts bewegende zweite Abdeckband 13 mit seiner Prallfläche 13p sicher, dass die Florbahn 2 in den Ablegespalt transportiert wird.

Das Flortransportband 26 wird von der oberhalb der ersten Umlenkwalze 4 gelagerten vierten Umlenkwalze von der Florbahn 2 abgehoben und aus seinem auf die Prallfläche 13p gerichteten Weg abgelenkt und läuft dann über die fünfte Umlenkwalze 28, die oberhalb der dritten Umlenkwalze 12b im Legewagen gelagert ist und gewinnt dadurch Abstand vom oberen Trum 13o des zweiten Abdeckbandes.

Die dritte Umlenkwalze 27 ist vorteilhafterweise innerhalb des Legewagens 3 in der Höhe verstellbar, was durch den Doppelpfeil Y symbolisiert ist, um den Abstand zwischen den ersten und zweiten Umlenkwalzen 4 und 27 und damit den Abstand zwischen den über sie laufenden Bänder 5 und 26 an die Dicke der verarbeiteten Florbahn anpassen zu können. Vorzugsweise sind ferner der Oberwagen 22 und der Legewagen 3 in ihren Höhenlagen gegeneinander verstellbar gelagert, um den gegenseitigen Abstand der zwischen dem Oberwagen 22 und dem Legewagen 3 einander parallel geführten Bänder 22 und 5 verstellen zu können. Als Alternative hierzu kann die untere Umlenkwalze 24 innerhalb des Oberwagens 22 höhenverstellbar gelagert sein, was ebenfalls durch einen Doppelpfeil Y in Fig. 1 symbolisiert ist.

Vorzugsweise ist auch der Abstand zwischen der ersten Umlenkwalze 4 einerseits und den zweiten und dritten Umlenkwalzen 12a und 12b andererseits verstellbar, um die Breite des Ablegespalts zu verändern, was durch den Doppelpfeil Z symbolisiert wird, ggf. auch mit entsprechender Verstellung der Umlenkwalze 16 im ersten Spannwagen 9 in Richtung des Pfeils Z.

Die Erfindung ermöglicht somit eine sehr einfache Führung aller an der Florbehandlung teilnehmenden Bänder und hat den zusätzlichen Vorteil, dass die Florbahn innerhalb des Vlieslegers nur zweimal umgelenkt wird, nämlich am Oberwagen um insgesamt 180° und am Legewagen um 90°, bevor sie auf das Abliefertransportband gelangt. Da einerseits das Flortransportband für den ihm zugedachten Zweck optimiert werden kann, weil es keine Abdeckfunktion am gelegten Vlies zu übernehmen braucht, und die Abdeckbänder glatt gemacht werden können, da sie nicht am Florantrieb teilnehmen, ist eine optimale Behandlung der Florbahn im Vliesleger sichergestellt.

## Patentansprüche

1. Vorrichtung zum Legen eines Vlieses aus einer Florbahn, enthaltend einen quer zu einem Abliefertransportband (1) oberhalb desselben beweglichen Legewagen (3) und einem oberhalb desselben quer zum Abliefertransportband (1) beweglichen Oberwagen (22), mit endlosen Bändern (5, 13, 26) zum Führen der Florbahn (2) zu einem am Legewagen (3) befindlichen Ablegespalt, wobei am Oberwagen (22) ein Bandeinlauf ausgebildet ist, über die ein Flortransportband (26) geführt ist, das von einem unteren Ende des Einlaufs in Richtung auf den Legewagen (3) verläuft und in diesem Abschnitt von einem Abschnitt (5o) eines zweiten Bandes (5) in engem Abstand parallel begleitet ist, die Florbahn (2) zusammen mit diesem bis zum Legewagen (3) einschließend, und durch den Legewagen (3) hindurch und zum Bandeinlauf am Oberwagen (22) zurück geführt ist, **dadurch gekennzeichnet, dass** im Legewagen (3) eine erste Umlenkwalze (4) und zweite und dritte Umlenkwalzen (12a, 12b) frei drehbar gelagert sind, über die ein erstes bzw. ein zweites endloses Abdeckband (5; 13) geführt sind, die jeweils über eine beweglich gelagerte Spannwalze (8; 16) geführt sind und die untere Trums (5u; 13u) aufweisen, die über dem Abliefertransportband (1) angeordnet sind, wobei ein oberes Trum (5o) des ersten Abdeckbandes (5) den das Flortransportband (26) zwischen dem Oberwagen (22) und dem Legewagen (3) begleitenden Bandabschnitt bildet, und dass die zweiten und dritten Umlenkwalzen (12a, 12b) übereinander angeordnet sind und mit dem sich zwischen ihnen erstreckenden Abschnitt des zweiten Abdeckbandes (13) eine Prallfläche (13p) ausbilden, auf die hin das obere Trum (5o) des ersten Abdeckbandes (5) und der diesem benachbarte Abschnitt des Flortransportbandes (26) gerichtet sind, in dem Legewagen (3) eine vierte Umlenkwalze (27) benachbart der Prallfläche (13p) drehbar gelagert ist, über die das Flortransportband (26) zu einer fünften, oberhalb der dritten Umlenwalze (12b) im Oberwagen (3) gelagerten Umlenkwalze (28) geführt ist, von wo das aus dem Legewagen (3) auslaufende Flortransportband (26) über dem Niveau eines oberen Trums (13o) des zweiten Abdeckbandes (13) verlaufend zum Oberwagen zurück geführt ist.

2. Vorrichtung nach Anspruch 1, **dadurch gekennzeichnet, dass** die beiden Spannwalzen (8, 16) der Abdeckbänder in einem gemeinsamen Hilfswagen (9) gelagert sind.

3. Vorrichtung nach einem der vorhergehenden Ansprüche, **dadurch gekennzeichnet, dass** das Flortransportband (26) ein Siebband ist.

4. Vorrichtung nach Anspruch 3, **dadurch gekennzeichnet, dass** in dem Oberwagen (22) im Bereich der Einlaufstrecke auf der der Florauflagefläche des Flortransportbandes (26) abgewandten Seite eine Absaugeinrichtung (36) vorgesehen ist.

5. Vorrichtung nach Anspruch 1 oder 2, **dadurch gekennzeichnet**, das das Flortransportband (26) eine Oberflächenstrukturierung aufweist.

6. Vorrichtung nach einem der vorhergehenden Ansprüche, **dadurch gekennzeichnet, dass** die vierte Umlenkwalze (27) im Legewagen (3) höhenverstellbar gelagert ist.

7. Vorrichtung nach einem der vorhergehenden Ansprüche, **dadurch gekennzeichnet, dass** die Breite des Ablegespaltes durch Verstellbarkeit des gegenseitigen Abstandes der ersten und zweiten Umlenkwalzen (4, 12a) im Legewagen (3) verstellbar ist.

8. Vorrichtung nach einem der vorhergehenden Ansprüche, **dadurch gekennzeichnet, dass** das Abliefertransportband (1) höhenverstellbar gelagert ist.

9. Vorrichtung nach einem der vorhergehenden Ansprüche, **dadurch gekennzeichnet, dass** der Oberwagen (22) und der Legewagen (3) in ihren Höhenlagen gegeneinander verstellbar gelagert sind.

10. Vorrichtung nach einem der vorhergehenden Ansprüche, **dadurch gekennzeichnet, dass** eine im Oberwagen (22) befindliche untere Umlenkwalze (24) für das Flortransportband (26) innerhalb des Oberwagens (22) höhenverstellbar gelagert ist.

11. Vorrichtung nach einem der vorhergehenden Ansprüche, **dadurch gekennzeichnet, dass** die Abdeckbänder (5, 13) eine glatte Oberfläche aufweisen.

## Claims

1. Device for laying a fleece from a card web, comprising a laying carriage (3) movable transversely to an output conveyor belt (1) above said belt, and an upper carriage (22) movable above said laying carriage transversely to the output conveyor belt (1), with endless belts (5, 13, 26) for guiding the card web (2) to a laying nip located at the laying carriage (3), a belt inlet being formed at the upper carriage (22) over which a card web conveyor belt (26) is guided and extends from a lower end of the belt inlet towards the laying carriage (3) and is accompanied in parallel in this portion by a portion (5o) of a second belt (5) at a close distance, the card web (2) being returned together with said second belt up to the laying carriage (3) and through the laying carriage (3) to the belt inlet at the upper carriage (22), **characterised in that** a first return roller (4) and second and third return rollers (12a, 12b) are freely rotatably mounted in the laying carriage (3), over which rollers a first and a second endless cover belt (5; 13) are guided, each of which are then guided respectively over a movably mounted tension roller (8; 16), and comprise lower portions (5u; 13u) arranged above the output conveyor belt (1), an upper portion (5o) of the first cover belt (5) forming the belt portion accompanying the card web conveyor belt (26) between the upper carriage (22) and the laying carriage (3), and **in that** the second and third return rollers (12a, 12b) are arranged above one another and form a baffle surface (13p) together with the portion of the second cover belt (13) extending between said rollers, the upper portion (5o) of the first cover belt (5) and the portion of the card web conveyor belt (26) beside said upper portion being directed towards said baffle surface, a fourth return roller (27) beside the baffle surface (13p) being rotatably mounted in the laying carriage (3), via which baffle surface the card web conveyor belt (26) is guided to a fifth return roller (28) mounted above the third return roller (12b), from where the card web conveyor belt (26) leaving the laying carriage (3) is returned above the level of an upper portion (13o) of the second cover belt (13) to the upper carriage.

2. Device according to claim 1, **characterised in that** the two tension rollers (8, 16) of the cover belts are mounted in a common auxiliary carriage (9).

3. Device according to any one of the preceding claims, **characterised in that** the card web conveyor belt (26) is a perforated belt.

4. Device according to claim 3, **characterised in that** a suction means (36) is provided in the upper carriage (22) in the region of an entrance path on the side remote from the card web deposition surface of the card web conveyor belt (26).

5. Device according to either claim 1 or claim 2, **characterised in that** the card web conveyor belt (26) has a surface structure.

6. Device according to any one of the preceding claims, **characterised in that** the fourth return roller (27) is mounted in the laying carriage (3) in a height-adjustable manner.

7. Device according to any one of the preceding claims, **characterised in that** the width of the laying nip is adjustable owing to the adjustability of the mutual distance between the first and second return rollers (4, 12a) in the laying carriage (3).

8. Device according to any one of the preceding claims, **characterised in that** the output conveyor belt (1) is mounted in a height-adjustable manner.

9. Device according to any one of the preceding claims, **characterised in that** the upper carriage (22) and the laying carriage (3) are mounted in a height-adjustable manner relative to one another.

10. Device according to any one of the preceding claims, **characterised in that** a lower return roller (24), located in the upper carriage (22), for the card web conveyor belt (26) is mounted inside the upper carriage (22) in a height-adjustable manner.

11. Device according to any one of the preceding claims, **characterised in that** the cover belts (5, 13) have a smooth surface.

## Revendications

1. Dispositif destiné à la pose d'un non-tissé constitué d'une nappe de voile de carde, comprenant un chariot de pose (3) mobile transversalement à une bande transporteuse de sortie (1) au-dessus de cette dernière et un chariot supérieur (22), mobile au-dessus du chariot de pose transversalement à la bande transporteuse de sortie (1), avec des bandes sans fin (5, 13, 26) pour le guidage de la nappe de voile de carde (2) en direction d'une fente de dépose située sur le chariot de pose (3), une arrivée de bande étant réalisée sur le chariot supérieur (22), arrivée au travers de laquelle est guidée une bande transporteuse de voile de carde (26), qui s'étend d'une extrémité inférieure de l'arrivée en direction du chariot de pose (3) et s'accompagne parallèlement dans cette section, à distance étroite, d'une section (5o) d'une deuxième bande (5), en incluant la nappe de voile de carde (2) avec cette dernière jusqu'au chariot de pose (3), et est ramenée au travers du chariot de pose (3) et en direction de l'arrivée de bande sur le chariot supérieur (22), **caractérisé en ce que** sont montés librement tournants, dans le chariot de pose (3), un premier cylindre de renvoi (4) et un deuxième et troisième cylindres de renvoi (12a, 12b), sur lesquels défilent respectivement une première et une deuxième bande de recouvrement sans fin (5 ; 13), qui sont guidées chacune par l'intermédiaire d'un rouleau de tension (8 ; 16) monté mobile et présentent les brins inférieurs (5u ; 13u) disposés au-dessus de la bande transporteuse de sortie (1), un brin supérieur (5o) de la première bande de recouvrement (5) formant la section de bande, qui accompagne la bande transporteuse de voile de carde (26) entre le chariot supérieur (22) et le chariot de pose (3), et que les deuxième et troisième cylindres de renvoi (12a, 12b) sont disposés l'un au-dessus de l'autre et réalisent, avec la section s'étendant entre eux de la deuxième bande de recouvrement (13), une surface de rebondissement (13p), en direction de laquelle sont dirigés le brin supérieur (5o) de la première bande de recouvrement (5) et la section, voisine de cette dernière, de la bande transporteuse de voile de carde (26), un quatrième cylindre de renvoi (27) voisin de la surface de rebondissement (13p) est monté tournant dans le chariot de pose (3), cylindre par l'intermédiaire duquel la bande transporteuse de voile de carde (26) est guidée en direction d'un cinquième cylindre de renvoi (28) monté au-dessus du troisième cylindre de renvoi (12b) dans le chariot de pose (3), à partir d'où la bande transporteuse de voile de carde (26), sortant du chariot de pose (3), est ramenée en direction du chariot supérieur en s'étendant au-dessus du niveau d'un brin supérieur (13o) de la deuxième bande de recouvrement (13).

2. Dispositif suivant la revendication 1, **caractérisé en ce que** les deux rouleaux de tension (8, 16) des bandes de recouvrement sont montés dans un chariot auxiliaire (9) commun .

3. Dispositif suivant l'une des revendications précédentes, **caractérisé en ce que** la bande transporteuse de voile de carde (26) est une toile perforée.

4. Dispositif suivant la revendication 3, **caractérisé en ce qu'**un dispositif d'aspiration (36) est prévu dans le chariot supérieur (22) dans la zone de la section d'arrivée, sur le côté opposé à la surface d'appui du voile de carde de la bande transporteuse de voile (26).

5. Dispositif suivant l'une des revendications 1 et 2, **caractérisé en ce que** la bande transporteuse de voile de carde (26) présente une structuration de surface.

6. Dispositif suivant l'une des revendications précédentes, **caractérisé en ce que** le quatrième cylindre de renvoi (27) est monté dans le chariot de pose (3) avec une possibilité de réglage en hauteur.

7. Dispositif suivant l'une des revendications précédentes, **caractérisé en ce que** la largeur de la fente de dépose est réglable dans le chariot de pose (3) par une possibilité d'ajustement de la distance mutuelle entre le premier et le deuxième cylindres de renvoi (4, 12a).

8. Dispositif suivant l'une des revendications précédentes, **caractérisé en ce que** la bande transporteuse de sortie (1) est montée avec une possibilité de réglage en hauteur.

9. Dispositif suivant l'une des revendications précédentes, **caractérisé en ce que** le chariot supérieur (22) et le chariot de pose (3) sont montés avec une possibilité de réglage dans leurs positions en hauteur.

10. Dispositif suivant l'une des revendications précédentes, **caractérisé en ce qu'**un cylindre de renvoi inférieur (24) pour la bande transporteuse de voile de carde (26), situé dans le chariot supérieur (22), est monté avec une possibilité de réglage en hauteur à l'intérieur du chariot supérieur (22).

11. Dispositif suivant l'une des revendications précédentes, **caractérisé en ce que** les bandes de recouvrement (5, 13) présentent une surface lisse.
